# EUROPÄISCHE PATENTSCHRIFT

(11) **EP 0 209 074 B1**
(45) Veröffentlichungstag und Bekanntmachung des Hinweises auf die Patenterteilung: **24.10.1990**
(21) Anmeldenummer: 86109376.3
(22) Anmeldetag: 09.07.1986
(51) Int. Cl.: H01R 33/945

(54) **Fassungsanordnung für eine Bildröhre**
Socket for a cathode ray tube
Douille pour un tube à rayons cathodiques

(30) Priorität: 18.07.1985 DE 3525639
(43) Veröffentlichungstag der Anmeldung: 21.01.1987
(73) Patentinhaber: TELEFUNKEN Fernseh und Rundfunk GmbH, 30453 Hannover (DE)
(72) Erfinder: Goseberg, Walter, Dipl.-Ing., D-3000 Hannover (DE)
(74) Vertreter: Einsel, Robert, Dipl.-Ing.

(56) Entgegenhaltungen:
- DE-A- 3 035 124
- US-A- 4 199 215
- ELECTRONIC DESIGN, Band 23, Nr. 13, 21. Juni 1980, Seiten 105-109, Rochelle Park, US; H. STERN: "Conductive-elastomer applications abound"

## Beschreibung

In handelsüblichen Fernsehgeräten ist die Fassung für die Bildröhre auf einer gedruckten Leiterplatte aufgelötet. Diese Leiterplatte enthält weitere Bauteile wie z.B. Potentiometer zur Einstellung der Fokusspannung für die Bildröhre oder für die Graueinstellung. Diese Potentiometer sind über gedruckte Leitungen mit den Anschlüssen der Bildröhrenfassung verbunden. Allerdings beträgt z.B. die Fokusspannung, die einem Gitter der Bildröhre über die Röhrenfassung zugeführt wird, etwa 8 KV. Diese relativ hohe Spannung kann nicht ohne weiteres über eine gedruckte Leitung der Leiterplatte geführt werden, weil dann wegen der hohen Spannung Überschläge und damit Kriechstrecken auftreten würden. Für die Zuführung der Fokusspannung müssen daher besondere Maßnahmen, z.B. ein gesonderter isolierter Draht vorgesehen sein. Dieser Draht muß einerseits an einen Anschluß des Potentiometers und andererseits an den entsprechenden Fassungskontakt angelötet sein. Diese Lösung erfordert also zusätzliche Lötstellen, die nicht beim Tauchlötvorgang der Leiterplatte hergestellt werden können. Außerdem sind derartige Lötstellen im Bereich hoher Spannungen unerwünscht, weil die unvermeidlichen Flußmitteldämpfe sich nachteilig auf die Kontaktierung auswirken können. Zudem erfordert die Herstellung der Lötverbindung zusätzliche manuelle oder maschinelle Maßnahmen.

Das Potentiometer für die Fokusspannung muß mit einem aus hochwertigem Isolierstoff bestehenden Gehäuse versehen sein, das für die hohen Spannungen einen ausreichenden Berührungsschutz gewährleistet. Auch für die Röhrenfassung ist ein hochwertiger Isolator erforderlich, der einerseits gute thermische Standfestigkeit aufweist und andererseits ausreichende Isolation der einzelnen Anschlüsse zueinander gewährleistet.

Nächster Stand der Technik ist die DE-A 30 35 124; daraus ist eine Anordnung bekannt, bei der eine Röhrenfassung für eine Kathodenstrahlröhre auf einer Isolierstoff-Substratplatte aufgelötet ist. Auf der Substratplatte sind Filmwiderstände integriert, die mit äußeren Anschlußelementen sowie mit den Fassungskontakten der Kathodenstrahlröhre über ebenfalls als Film ausgebildete Leiter verbunden sind. Durch eine besondere geometrische Ausbildung der Filmwiderstände ist es möglich, in Verbindung mit drehbaren Abnehmerkontakten Potentiometer z.B. zur Einstellung eienr Fokusspannung auszubilden.

Ferner ist aus der US-A 4 199 215 bekannt, an einer Röhrenfassung Hochspannung isolierende Buchsen für Kabelanschlüsse zu integrieren, bei der über metallische Formteile elektrische Verbindungen hergestellt werden.

Auch ist es durch den Artikel "Conductive-elastomer applications abound" in der Zeitung "Electronic Design", vom 21. Juni 1980, Seiten 105-109 bekannt, elektrische Verbindungen, bei denen ein bestimmter Eigenwiderstand zugelassen ist, durch elektrisch leitende Gummiteile herzustellen.

Es ist Aufgabe der Erfindung, eine konstruktiv einfache Fassungsanordnung für eine Bildröhre mit eienr rationellen Lösung für die Verbindung zwischen Bildröhrenfassung und Potentiometer, speziell mit einem Fokuspotentiometer, zu schaffen.

Diese Aufgabe wird durch die im Anspruch 1 beschriebene Erfindung gelöst.

Vorteilhafte Weiterbildungen sind in den Unteransprüchen beschrieben.

Im Prinzip besteht die Erfindung darin, daß Bildrohrenfassung und Potentiometer als Einheit in einem gemeinsamen elektrisch isolierendem Gehäuse angeordnet werden. Diese rationelle Lösung bietet sich an, da wenigstens zwei Anschlüsse des Fokusreglers mit der Bildröhrenfassung verbunden werden müssen, nämlich Masse und Schleiferabgriff, von dem die' eingestellte Fokusspannung abgenommen wird. Diese Verbindungen können ohne Lötvorgang hergestellt werden.

Eine Möglichkeit, Verbindungen herzustellen, besteht darin, Formteile aus Metall in Ausnehmungen des isolierenden Gehäuses anzuordnen. Auch ist es möglich, die Fokusspannung über ein steckbares Leitgummiteil mit dem Bildröhrenanschluß zu verbinden.

Zusätzlich ist es möglich, in der baulichen Einheit mit Fokusregler und Bildröhrenfassung ein weiteres Potentiometer im gemeinsamen Isoliergehäuse unterzubringen. So kann z.B. das Potentiometer für die Einstellung einer Schirmgitterspannung für Graueinstellung, welche elektrisch mit dem Fokusregler in Reihe liegt, in dem Isoliergehäuse angeordnet werden.

Die Erfindung wird anhand der Zeichnung an einem Ausführungsbeispiel erläutert.

Die Figur zeigt in einer Draufsicht eine Fassungsanordnung für eine Bildröhren in Baueinheit mit Fokusregler und Schirmgitterpotentiometer.

In dem isolierenden Gehäuse 1 sind Kontakte 2 für die Bildröhrenfassung gemeinsam mit den Potentiometern 4 und 7 angeordnet. Die Potentiometer sind als Spindelpotentiometer dargestellt, deren Schleifer mit den Einstellknöpfen 6 verstellt werden können. Die Verbindungen zwischen den Potentiometern und den Fassungsanschlüssen 2 werden durch die Leitungen 3,5 hergestellt, die als Formteile in Ausnehmungen des Gehäuses 1 eingelassen sind. Die Verbindung 5 für den Anschluß der Fokusspannung kann auch als leitendes Gummiteil ausgeführt sein, da die Ströme und damit der Spannungsabfall in dieser Verbindung extrem gering sind. Die Spannungszuführung für die Potentiometer 4 und 7 geschieht durch die Leitung 8, welche die erforderliche hohe Spannung vom Hochspannungstrafo zuführt. Diese Leitung kann in einer Führungsbuchse 9 des isolierenden Gehäuses 1 eingesteckt werden.

Durch eine nichtdargestellte isolierende Haube besteht die Möglichkeit, Potentiometer und Fokusanschluß der Fassung gegen unbeabsichtigte Berührung zu sichern.

## Patentansprüche

1. Fassungsanordnung für die Kontaktierung einer Bildröhre, wobei die Fassung von einem elektrisch isolierenden Gehäusefomteil (1) gebildet wird, welches als Träger für Fassungskontakte (2), ein oder mehrere Potentiometer (4, 7), sowie für elektrische Verbindungen (3, 5) zwischen den Fassungskontakten (2) und Potentiometer (4, 7) dient.

2. Fassungsanordnung nach Anspruch 1, dadurch gekennzeichnet, daß das oder eines der Potentiometer (4, 7) ein Fokuseinstellpotentiometer ist.

3. Fassungsanordnung nach Anspruch 1 und Anspruch 2, dadurch gekennzeichnet, daß elektrische Verbindungen zwischen Potentiometer (4, 7) und Fassungskontakten (2) aus metallischen Formteilen hergestellt sind.

4. Fassungsanordnung nach Anspruch 1 und 2, dadurch gekennzeichnet, daß Verbindungen zwischen Potentiometer (4, 7) und Fassungskontakten (2) aus elektrisch leitfähigen Gummiformteilen (Silikonkautschuk) hergestellt sind.

5. Fassungsanordnung nach Anspruch 1, dadurch gekennzeichnet, daß an dem isolierenden Gehäuseformteil (1) ein Hochspannungsanschluß (9) für die Zuführung der Fokusspannung vorgesehen ist.

## Claims

1. Socket arrangement for the contacting of a picture tube, in which the socket is formed of an electrically insulating housing preform (1) which acts as a support for socket contacts (2), one or more potentiometers (4, 7), and for electrical connections (3, 5) between the socket contacts (2) and potentiometers (4, 7).

2. Socket arrangement according to claim 1, characterised in that the potentiometer or one of the potentiometers (4, 7) is a focussing potentiometer.

3. Socket arrangement according to claim 1 and claim 2, characterised in that electrical connections between potentiometer(s) (4, 7) and socket contacts (2) are made from metal preforms.

4. Socket arrangement according to claim 1 and claim 2, characterised in that connections between potentiometer(s) (4, 7) and socket contacts (2) are made from electrically conductive rubber preforms (silicone rubber).

5. Socket arrangement according to claim 1, characterised in that there is provided on the insulating housing preform (1) a high-voltage connection (9) for supplying the focussing voltage.

## Revendications

1. Arrangement de douille pour le bonding d'un tube-image, la douille étant formée par une pièce fa- çonnéé de coffret (1) à isolation électrique qui sert de support aux contacts de la douille (2), à un ou plusieurs potentiomètres (4, 7) ainsi qu'aux raccords électriques (3, 5) entre les contacts de la douille (2) et le potentiomètre (4, 7).

2. Arrangement de douille selon la revendication 1, caractérisé en ce que le ou l'un des potentiomètre(s) (4, 7) est un potentiomètre de réglage de foyer.

3. Arrangement de douille selon les revendications 1 et 2, caractérisé en ce que les raccords électriques entre le potentiomètre (4, 7) et les contacts de la douille (2) sont réalisés par des pièces façonnées en métal.

4. Arrangement de douille selon les revendications 1 et 2, caractérisé en ce que les raccords entre le potentiomètre (4, 7) et les contacts de la douille (2) sont réalisés par des pièces façonnées en caoutchouc (caoutchouc silicone) électrocon- ductrices.

5. Arrangement de douille selon la revendication 1, caractérisé en ce qu'un branchement haute tension (9) est prévu sur la pièce façonnée de coffret isolant (1) pour l'alimentation de la tension du foyer.
